# EUROPÄISCHE PATENTSCHRIFT

(11) **EP 0 894 457 B1**
(45) Veröffentlichungstag und Bekanntmachung des Hinweises auf die Patenterteilung: **02.05.2003**
(21) Anmeldenummer: 98113756.5
(22) Anmeldetag: 23.07.1998
(51) Int. Cl.: A47C 1/12, A47C 3/18, A47C 1/16

(54) **Bestuhlungssystem für Tribünen**
Seating system for grandstands
Système de chaises pour tribunes

(30) Priorität: 01.08.1997 DE 19733384
(43) Veröffentlichungstag der Anmeldung: 03.02.1999
(73) Patentinhaber: Maier, Horst, 76139 Karlsruhe (DE); Binz, Claus, Dr., 33619 Bielefeld (DE)
(72) Erfinder: Maier, Horst, 76139 Karlsruhe (DE); Binz, Claus, Dr., 33619 Bielefeld (DE)
(74) Vertreter: Pfeifer, Hans-Peter, Dr.

(56) Entgegenhaltungen:
- DE-C- 18 879
- FR-A- 2 614 191
- GB-A- 1 473 284
- US-A- 4 307 914
- PATENT ABSTRACTS OF JAPAN vol. 1996, no. 01, 31. Januar 1996 (1996-01-31) & JP 07 241220 A (OHBAYASHI CORP), 19. September 1995 (1995-09-19)

## Beschreibung

Die Erfindung betrifft ein Bestuhlungssystem für Tribünen von Mehrzweck-Veranstaltungsorten, insbesondere von Hallen und Stadien, mit Sitzeinheiten, die jeweils einen Sitz und eine ortsfest an einer Tribünenkonstruktion angebrachte Sitzhalterung aufweisen. Die Sitze sind im Benutzungszustand an ihren Sitzhalterungen und damit an der Tribünenkonstruktion befestigt.

Sportliche oder kulturelle Veranstaltungen finden häufig in großen Veranstaltungsorten wie Hallen und Stadien statt. Um allen Besuchern eine gute Sicht auf den Ort des Geschehens (Aktionsort) zu ermöglichen, haben sie eine oder mehrere Tribünen mit ansteigenden Stufen. Tribünen können unterschiedlich konstruiert sein. In Sportstadien und großen Hallen sind häufig Betonkonstruktionen anzutreffen. Andere Tribünenkonstruktionen bestehen überwiegend aus Stahl oder Holz.

Die Veranstaltungsorte werden häufig für mehrere Zwecke, d.h. für unterschiedliche Veranstaltungsarten, genutzt. Beispielsweise finden in Stadien, in denen für Sportereignisse in der Regel ein zentrales Spielfeld benötigt wird, auch Bühnen-orientierte Ereignisse wie Musikveranstaltungen und Theateraufführungen statt, wobei die Bühne dezentral, z.B. an einem Ende des Spielfeldes, errichtet wird.

Zur Erhöhung des Komforts für die Besucher sind die Tribünen häufig mit Sitzgelegenheiten ausgestattet. Einfache Sitzmöglichkeiten bieten an einer Stufe der Tribünenkonstruktion angebrachte Bänke. Komfortabler ausgestattete Tribünen haben Sitzeinheiten, die jeweils einen Einzelsitz und eine Sitzhalterung aufweisen. Um Vandalismusschäden vorzubeugen, sind die Sitze durch ihre Sitzhalterungen an der Tribünenkonstruktion möglichst entwendungssicher befestigt. Sie können von den Besuchern ohne Spezialwerkzeug oder große Gewalt nicht von der Tribüne gelöst werden. Die Halterung kann konstruktiv unterschiedlich gestaltet sein. Als Sitzhalterung wird hier jede Konstruktion bezeichnet, die dazu dient, den Sitz an der Tribüne zu befestigen.

Unter Berücksichtigung des genannten Standes der Technik liegt der Erfindung die Aufgabe zugrunde, ein verbessertes Bestuhlungssystem bereitzustellen, das einen höheren Sitzkomfort bietet, kostengünstig herzustellen und robust ist.

Diese Aufgabe wird bei einem Bestuhlungssystem nach Anspruch 1 gelöst,

Durch das Schwenklager ist es möglich, den Sitz in eine Schwenkposition zu bringen, in der seine Orientierung, bezogen auf den Aktionsort, im wesentlichen mit der Beobachtungsrichtung des auf ihm sitzenden Besuchers übereinstimmt. Soweit der Sitz eine Rückenlehne aufweist, ist sie vorzugsweise an der Sitzfläche befestigt und gemeinsam mit dieser einstellbar.

Sitze mit einer zentralen Schwenklagerung, die sich jedoch nicht für die Zwecke der vorliegenden Erfindung eignen, sind für andere Anwendungszwecke, beispielsweise aus der US-Patentschrift 1,875,449, der DE-A-2109486 und der JP-07241220-A bekannt.

Die Erfindung ist insbesondere für an den Längsseiten eines Spielfeldes angeordnete Sitze vorteilhaft, da die Beobachtungsrichtung der Besucher bei Bühnen-orientierten Ereignissen erheblich von der bei Spielfeld-orientierten Ereignissen abweichen kann. Die Ausrichtung der Sitze erhöht gegenüber dem Stand der Technik den Sitzkomfort. Um beispielsweise in einem Stadion eine Bühnenaufführung anzuschauen, müssen die Besucher nicht mehr die Köpfe in die Richtung der Bühne drehen oder schräg auf ihren Sitzen sitzen, sondern können auf ausgerichteten Sitzen entspannt dem Geschehen folgen.

Selbstverständlich müssen nicht sämtliche Sitzeinheiten eines Veranstaltungsortes mit einstellbaren Sitzen ausgerüstet sein. Um Kosten zu sparen, können vorzugsweise nur die Längsseiten der Tribüne oder Teile davon mit dem erfindungsgemäßen Bestuhlungssystem ausgestattet sein.

In einer bevorzugten Ausführung weist die Sitzhalterung eine Arretierungseinrichtung auf, um den Sitz in der jeweils günstigen Schwenkposition zu arretieren. Dies erhöht die Bequemlichkeit, da der Sitz die einmal gewählte Schwenkposition auch dann beibehält, wenn sich der Benutzer auf dem Sitz bewegt oder ihn kurzzeitig verläßt. Eine Arretierung ist außerdem für kleine Kinder günstig, die sich beim Sitzen nicht mit ihren Füßen auf dem Boden abstützen können.

Vorzugsweise können die Sitze von dem Benutzer selbst auf verschiedene Aktionsorte ausgerichtet werden. Es kann jedoch auch vorteilhaft sein, wenn die Arretierungseinrichtung derart ausgebildet ist, daß sie nur von autorisierten Personen betätigt werden kann. Auf diese Weise wird ein unnötiges, die Veranstaltung störendes Hin- und Herschwenken der Sitze unterbunden. Die Sitze werden vor Beginn der Veranstaltung von Veranstaltungspersonal so ausgerichtet, daß die Beobachtungsrichtung für die Besucher optimal ist.

Das Schwenklager ist bei der Benutzung der Sitzeinheit hohen Belastungen durch schwergewichtige Benutzer und die vor allem bei Sitzen mit Rückenlehnen auftretenden hohen Kippmomente ausgesetzt. Vorzugsweise sind die Bauelemente für die Radiallagerung und für die Axiallagerung des Schwenklagers räumlich voneinander getrennt. Um die Stabilität des Schwenklagers zu erhöhen, ist die Axiallagerung in einer bevorzugten Ausführung als achsfernes Drucklastlager ausgebildet. Es weist ein sitzseitiges, die Schwenkachse in radialem Abstand umgebendes Lagerteil und ein in entsprechendem radialen Abstand angeordnetes, tribünenseitiges Lagerteil auf.

In den Zeichnungen ist ein Ausführungsbeispiel einer Sitzeinheit des erfindungsgemäßen Bestuhlungssystems schematisch dargestellt; es zeigen:
- Fig. 1: eine Vorderansicht einer Sitzeinheit mit Sitz und Sitzhalterung;
- Fig. 2: eine Seitenansicht zu Fig. 1;
- Fig. 3: eine Detaildarstellung zu Fig. 2, teilweise im Schnitt,
- Fig. 4: eine Aufsicht auf die Sitzhaltung gemäß Fig. 3 bei abgenommenem Sitz;
- Fig. 5: eine Aufsicht auf drei auf eine Sitzstufe nebeneinander montierte Sitzeinheiten;
- Fig. 6: eine Seitenansicht entsprechend Fig. 3 von einer alternativen Ausführungsform einer Sitzhalterung;
- Fig. 7: eine Aufsicht auf die Halteplatte der in Fig. 6 dargestellten Ausführungsform einer Sitzhalterung und
- Fig. 8: eine Querschnitts-Ausschnittsdarstellung zu Fig. 6 entlang der in Fig. 7 mit VIII bezeichneten Schnittlinie.

In den Figuren 1 und 2 ist eine Sitzeinheit 1 mit einem Sitz 2 und einer Sitzhalterung 15 dargestellt. Die Sitzhalterung 15, die dazu dient, den Sitz 2 an einer Tribünenkonstrunktion entwendungssicher zu befestigen, ist auf einer horizontalen Stufenfläche 11a einer Tribünenstufe 10 aus Beton angebracht. Der Sitz 2 ist an der Sitzhalterung 15 befestigt. Diese weist ein Schwenklager 16 mit einer vertikalen Schwenkachse A auf, die durch das Zentrum der Sitzhalterung 15 verläuft und um die der Sitz 2 schwenkbar ist.

Bei der ausschnittsweie dargestellten Tribünenkonstruktion handelt es sich um eine Tribüne mit Sitzstufen 10. Die Stufenhöhe H der Sitzstufen 10 ist so bemessen, daß durchschnittlich große Erwachsene auf der horizontalen Stufenfläche 11a oder auf einer ohne Beine darauf angebrachten Sitzgelegenheit ("Sitzstufensitz") sitzen und ihre Füße auf einer tieferliegenden horizontalen Stufenfläche 11b aufstellen können. Um das erfindungsgemäße Bestuhlungssystem auf derartigen Sitzstufen montieren zu können, haben die Sitzhalterungen 15 in axiale Richtung eine geringe Bauhöhe h, die vorzugsweise weniger als 30 cm, bevorzugt weniger als 20 cm beträgt. Auf diese Weise ist es möglich, herkömmliche Sitzstufensitze durch Sitzeinheiten 1 des erfindungsgemäßen Bestuhlungssystems zu ersetzen.

Die Bauhöhe h der Sitzhalterung 15 kann in Abhängigkeit von der gegebenen Tribünenkonstruktion variieren. Bei Tribünenkonstruktionen, die für Sitzeinheiten mit größerer Bauhöhe ausgebildet sind, kann sie eine entsprechende größere Bauhöhe h haben und beispielsweise konisch oder säulenartig geformt sein.

Eine erste Ausführungsform einer Sitzhalterung 15 und ihres Schwenklagers 16 sind in den Figuren 3 und 4 im Detail zu erkennen. Die Sitzhalterung 15 weist tribünenseitig eine auf der horizontalen Stufenfläche 11a der Tribüne befestigte, ortsfeste Halteplatte 17 und sitzseitig eine Sitztrageplatte 18 auf. Die Sitztrageplatte 18 ist mit einem kastenförmigen Aufsatz 19 fest verbunden. Der Aufsatz 19 wiederum ist mit der Unterseite 3 des Sitzes 2 derart verbunden, daß er von einem Besucher praktisch nicht abmontiert werden kann. Die Sitztrageplatte 18 und die Halteplatte 17 müssen nicht, wie dargestellt, im wesentlichen durchgängig sein, sondern können auch Unterbrechungen aufweisen.

Zur Radiallagerung des Schwenklagers 16 weist die Sitztrageplatte 18 eine zentrale Bohrung auf, in die eine Schraube 20 eingreift. Die Schraube 20 ist in ein tribünenseitig vorgesehenes Sicherungselement 21, hier einen in die Betonstufe eingelassenen Dübel 22, eingeschraubt. Bei einer Tribünenkonstruktion aus Stahl kann die Schraube 20 mit einem entsprechenden Innengewinde der Stahlkonstruktion zusammenwirken.

In der dargestellten Ausführungsform hat auch die Halteplatte 17 eine zentrale Bohrung, in die die Schraube 20 eingreift. Somit dient die Schraube 20 zugleich zur Befestigung der Halteplatte 17 an der horizontalen Stufenfläche 11a der Tribünenstufe 10. Die Halteplatte 17 könnte auch über gesonderte Befestigungsmittel an der Tribünenstufe 10 befestigt sein.

Die Unterseite des Schraubenkopfes 24 bzw. eines den Schraubenkopf 24 umgebenden Fixierungselements 25 wirkt mit einem die Bohrung einfassenden Rand 26 der Sitztragplatte 18 derart formschlüssig zusammen, daß diese gegen Abheben in axialer Richtung nach oben befestigt ist, wenn die Schraube 20 in den Dübel 22 eingeschraubt ist.

Zwischen der Unterseite des Schraubenkopfes 24 und der horizontalen Stufenfläche 11a ist ein Abstandshalterstück 23 angeordnet, das hier als eine den Schaft 28 der Schraube 20 umgebende Distanzbuchse 27 ausgebildet ist. Die axiale Höhe der Distanzbuchse 27 ist derart bemessen, daß die Schraube 20 fest in den Dübel 22 eingeschraubt werden und sich die Sitztrageplatte 18 trotzdem gegenüber der Halteplatte 17 drehen kann.

In der beschriebenen Ausführung läßt sich somit die Sitzhalterung mit einem einzigen zentralen Befestigungselement einfach und rationell befestigen.

Zur Axiallagerung des Schwenklagers 16 ist an der Halteplatte 17 (oder einer anderen tribünenseitigen, ortsfesten Baueinheit der Sitzhalterung 15) ein die Schwenkachse A in radialem Abstand umgebendes tribünenseitiges erstes Lagerteil 29 vorgesehen. An der Sitztrageplatte 18 (oder einer anderen sitzseitigen, schwenkbaren Baueinheit der Sitzhalterung 15), ist in entsprechendem radialen Abstand ein sitzseitiges zweites Lagerteil 30 ausgebildet, das sich gegen eine obere Stützfläche des tribünenseitigen Lagerteils abstützt.

Mindestens eines der Lagerteile 29, 30 umgibt die Schwenkachse A wenigstens abschnittsweise ringförmig. Wie in Fig. 4 zu erkennen ist, wird bei der dargestellten Ausführungsform das tribünenseitige Lagerteil 29 durch Segmente eines die Schwenkachse A umgebenden Rings gebildet, während das sitzseitige Lagerteil 30 als unsegmentierter Ring mit einem äußeren Durchmesser b ausgebildet ist.

Die Axiallagerung des Schwenklagers 16 erfolgt achsfern, d.h. radial beabstandet von der Schwenkachse A, und dient u.a. dazu, durch die Sitzlast verursachte Kippmomente aufzunehmen. Sie bildet somit ein achsfernes Drucklastlager 31 und ermöglicht ein insgesamt stabiles Schwenklager mit geringem Materialaufwand.

Beim Schwenken des Sitzes 2 gleitet das sitzseitige Lagerteil 30 auf dem tribünenseitigen Lagerteil 29 und stützt sich an ihm ab. Soweit ein leichtes Gleiten dieses Gleitlagers gewünscht ist, kann das Lagerteil 30 eine glatte untere Ringlagerfläche und das Lagerteil 29 eine reibungsarme Oberfläche 32 aufweisen. Die reibungsarme Oberfläche 32 wird vorzugsweise dadurch geschaffen, daß das Lagerteil 29 an seiner Oberfläche 32 mindestens abschnittsweise ein das Gleiten förderndes Kunststoffmaterial, insbesondere Polyamid, enthält. Beispielsweise kann das Lagerteil 29 mit dem Kunststoffmaterial beschichtet sein.

Die mit dem Sitz in Wirkverbindung stehende Sitztrageplatte 18 dreht sich um die ortsfeste Schraube 20, die Distanzbuchse 27 und das Fixierungselement 25, während die glatte Ringlagerfläche auf der Oberfläche 32 des Lagerteils 29 gleitet. Von der Halteplatte 17 steht ein Zapfen 33 ab, der in eine in der Sitztrageplatte 18 ausgebildete korrespondierende Ausnehmung 34 bewegbar eingreift. Durch das Anschlagen des Zapfens 33 an eine linke bzw. rechte Anschlagswand 35a,35b der Ausnehmung 34 werden Begrenzugungsanschläge gebildet, die die Schwenkbewegung des Sitzes 2 begrenzen. In Figur 4 ist die Lage der Ausnehmung 34 für unterschiedliche Positionen des Sitzes 2 angedeutet. Dabei ist die Lage der Ausnehmung 34 in einer nicht ausgelenkten Grundposition des Sitzes 2 mit einer durchgängigen Linie dargestellt, während die strich-punktierten Linien die Lage der Ausnehmung 34 markieren, wenn er sich in einer Schwenkposition befindet, d.h. aus seiner Grundposition ausgelenkt ist. Der Zapfen kann sich natürlich auch an der Sitztrageplatte und die Ausnehmung an der Halteplatte befinden. Die Begrenzungsanschläge an der Sitzhalterung 15 ermöglichen eine schnelle Ausrichtung einer großen Zahl von Sitzen 2. Vorzugsweise sind sie so angeordnet, daß der Sitz 2 beim Anschlagen eines Begrenzungsanschlages auf jeweils einen der wichtigsten Aktionsorte ausgerichtet ist.

Durch die Abmessung der Ausnehmung 34 läßt sich der durch einen Pfeil symbolisierte maximale Einstellbereich 36 des Sitzes 2 einstellen. Dieser beträgt vorzugsweise höchstens 60°, besonders bevorzugt höchstens 30°.

In der durch das Drucklastlager 31 definierten Drehebene ist eine Blattfeder 37 angeordnet, deren eines Ende an dem zwischen der Unterseite des Schraubenkopfes 24 und der Distanzbuchse 27 festgeklemmten Fixierungselement 25 befestigt ist (drehfestes Ende 38) und deren anderes Ende über einen Halter 39 mit der Sitztrageplatte 18 verbunden und damit beweglich ist (drehfestes Ende 40). Wie in Figur 4 zu erkennen, wird das drehbewegliche Ende 40 der Blattfeder 37 beim Schwenken des Sitzes 2 aus seiner Ruheposition (durchgezogene Linie) ausgelenkt (strich-punktiert dargestellt). Durch die Auslenkung der Blattfeder 37 wird der Sitz 2 in die Grundposition zurückgedrängt. Die Fixierung des drehfesten Endes 38 erfolgt bevorzugt möglichst achsnah, um eine Streckung der Blattfeder 37 zu verhindern. Anderenfalls kann der Halter 39 auch derart gestaltet sein, daß er eine Längsbewegung der Blattfeder 37 zuläßt. Die Federrückstellung 41 kann auch anders ausgebildet sein. Beispielsweise kann sie eine Schraubenfeder umfassen, die an der Sitzhalterung derart angeordnet ist, daß sie zusammengedrückt wird, wenn der Sitz sich aus der Grundposition in seine Schwenkposition bewegt.

Bei der beschriebenen Sitzhalterung 15 bildet die Sitztrageplatte 18 mit dem kastenförmigen Aufsatz 19 einen im wesentlichen umschlossenen Raum 42, in dem die Befestigungs- und Lagerelemente der Sitzhalterung 15, die Begrenzungsanschläge und die Blattfeder 37 angeordnet sind. Im Benutzungszustand des Sitzes 2 sind diese somit für einen Besucher der Veranstaltung nicht zugänglich. Durch die kompakte Bauweise und die verwendeten Materialien ist die Sitzhalterung 15 sehr robust. Die Sitze 2 können vorteilhaft einstückige Kunststoffformteile sein, die aus einem schlagfesten, bruchsicheren Kunststoff bestehen. Ist ein höherer Nutzungskomfort, beispielsweise bei Bestuhlungssystemen von Mehrzweckhallen, erwünscht, können die Sitze 2 auch jeweils eine um eine horizontale Drehachse schwenkbare, verstellbare Rückenlehne 5 haben.

In Figur 5 sind drei auf einer horizontalen Stufenfläche 11a angebrachte Sitzeinheiten 1a,1b,1c des erfindungsgemäßen Bestuhlungssystems dargestellt. Gestrichelt angedeutet sind die Drucklastlager 31a,31b,31c der Schwenklager 16. Zu erkennen ist, daß der äußere Durchmesser d des Drucklastlagers 31 und damit des Lagerteils 30 relativ groß ist. Vorzugsweise entspricht er mindestens einem Drittel, bevorzugt mindestens der Hälfte der Breite b des Sitzes 2. Je größer der Durchmesser d ist, um so besser werden die Kippmomente zwischen Sitz 2 und Sitzhalterung 15 aufgenommen. Die beiden äußeren Sitze 2a,2c befinden sich jeweils in ihrer Grundposition, die hier so ausgerichtet ist, daß die Sitzvorderseite 4 im wesentlichen parallel zu einer vertikalen Stufenfläche 12 der Tribünenstufe 10 orientiert ist. Dies entspricht beispielsweise bei Stadien der Position, in der die Sitze 2 auf das Spielfeld ausgerichtet sind.

Für den Sitz 2b der mittleren Sitzeinheit 1b sind zwei Schwenkpositionen gestrichelt dargestellt, die symmetrisch um die Grundposition angeordnet sind. Es sind jedoch Ausführungen möglich, in denen die Schwenkpositionen nicht symmetrisch zu der Grundposition liegen oder der Sitz 2 nur in eine Richtung einstellbar ist. Der Pfeil markiert den durch Begrenzungsanschläge begrenzten Einstellbereich 36 des Sitzes 2.

Die in den Figuren 6 bis 8 dargestellte Ausführungsform einer Sitzeinheit weist eine Arretierungseinrichtung 45 auf, mittels der der Sitz 2 in mehreren unterschiedlichen Schwenkpositionen arretierbar ist. Bei der dargestellten Ausführungsform einer solchen Arretierungseinrichtung sind zwei Teile der Sitzhalterung, nämlich die an der Tribünenstufe 10 befestigte Halteplatte 17 und die mit dem Sitz 2 verbundene Sitztrageplatte 18, gegen die Kraft einer Feder 46 axial auseinanderziehbar. Dies wird bei der dargestellten Konstruktion auf einfache und robuste Weise dadurch erreicht, daß die Feder 46 als eine einen zentralen Achsbolzen 47 umgebende auf Druck belastete Spiralfeder ausgebildet ist, die sich einerseits gegen die Unterseite der Halteplatte 17 und andererseits gegen einen am unteren Ende des Bolzens 47 radial vorstehenden Kragen 48 abstützt. Dadurch, daß sich der ebenfalls radial vorstehende Kopf 49 des Bolzens 47 mit seiner Unterseite gegen die Oberseite der Sitztrageplatte 18 abstützt, wird die gewünschte axiale Federspannung zwischen den Teilen 17 und 18 erreicht.

Bei dieser Ausführungsform ist die Halteplatte 17 nicht, wie bei den Figuren 2 bis 4, zentral befestigt, sondern durch Schrauben 50. Dabei ist die in den Figuren dargestellte Querschnittsform der Halteplatte 17 mit einem auf der Tribünenstufe 10 aufliegenden äußeren Bereich 51 und einem nach oben hochgewölbten inneren Bereich 52 vorteilhaft.

Die Arretierungseinrichtung 45 umfaßt weiterhin (mindestens) einen an einem der beiden Teile 17 bzw. 18 axial vorstehenden Vorsprung 53 und mehrere an dem anderen Teil 18 bzw. 17 vorgesehene, in verschiedenen Umfangspositionen angeordnete, zu dem Vorsprung 53 passende und mit diesem formschlüssig zusammenwirkende Ausnehmungen 54. Bei der dargestellten Ausführungsform sind der Vorsprung 53 und die Ausnehmungen 54 an den beiden Lagerteilen des achsfernen Drucklastlagers 31, nämlich dem sitzseitigen Lagerteil 30 bzw. dem tribünenseitigen Lagerteil 29, vorgesehen. Die beiden Lagerteile 29, 30 werden bei der dargestellten Konstruktion durch je einen Flachstahlring 55 bzw. 56 gebildet, der mit der Halteplatte 17 bzw. der Sitztrageplatte 18 verschweißt ist. Der Vorsprung 53 und die Ausnehmungen 54 sind an diesen Flachstahlringen ausgebildet.

Bei der in den Figuren 6 bis 8 dargestellten Konstruktion kann der Sitz 2 zusammen mit der Rückenlehne 5 leicht in unterschiedliche Beobachtungsrichtungen geschwenkt werden. Zu diesem Zweck wird der Sitz zusammen mit dem daran befestigten Teil 18, 56 der Sitzhalterung gegen die Kraft der Feder 46 angehoben, so daß der Vorsprung 53 nicht mehr in die Ausnehmung 54 eingreift. Anschließend wird der Sitz in eine Rotationsposition geschwenkt, in der der Vorsprung 53 mit einer der anderen Ausnehmungen 54 fluchtet, dort wieder abgesenkt und dadurch arretiert. Um dies zu erleichtern, ist die in Fig. 8 dargestellte Formgebung des Vorsprungs 53 mit konischen Seitenflächen 53a vorteilhaft. Besonders bevorzugt weist auch die Ausnehmung 54 - ebenfalls wie dargestellt - eine entsprechend konische Seitenfläche 54a auf. Selbstverständlich kann eine größere Anzahl von Ausnehmungen 54 vorgesehen sein, um die Arretierung des Sitzes in weiteren Beobachtungspositionen zu ermöglichen.

## Patentansprüche

1. Bestuhlungssystem für Tribünen von Mehrzweck-Veranstaltungsorten, insbesondere von Hallen und Stadien, mit Sitzeinheiten (1), die jeweils einen Sitz (2) und eine ortsfest an einer Tribünenkonstruktion angebrachte Sitzhalterung (15) aufweisen, wobei die Sitze (2) im Benutzungszustand an ihren Sitzhalterungen (15) und damit an der Tribünenkonstruktion befestigt sind und die Sitzhalterung (15) ein Schwenklager (16) mit einer vertikalen Schwenkachse (A) aufweist, so daß der Sitz (2) in unterschiedliche Beobachtungsrichtungen einstellbar ist,
**dadurch gekennzeichnet, daß**
die Sitzhalterung (15) zur Halterung von Sitzstufensitzen in axialer Richtung eine Bauhöhe (h) von weniger als 30 cm hat und
die Sitzhalterung (15) einen derartig umschlossenen Raum (42) bildet, daß ihre Befestigungs- und Lagerelemente für den Benutzer des Sitzes (2) nicht zugänglich sind.

2. Bestuhlungssystem nach Anspruch 1, **dadurch gekennzeichnet, daß** die Sitzhalterung (15) tribünenseitig eine auf einer horizontalen Stufenfläche (11a) montierbare ortsfeste Halteplatte (17) und sitzseitig eine um das Schwenklager schwenkbare Sitztrageplatte (18) aufweist und
die Sitztrageplatte (18) mit einem kastenförmigen Aufsatz (19) und dieser mit dem Sitz (2) entwendungssicher verbunden ist, wobei die Sitztrageplatte (18) mit dem kastenförmigen Aufsatz (19) den umschlossenen Raum (42) bildet.

3. Bestuhlungssystem nach einem der vorhergehenden Ansprüche, **dadurch gekennzeichnet, daß** die Sitze von dem Benutzer selbst auf verschiedene Aktionsorte ausgerichtet werden können und die Sitzhalterung (15) zur Begrenzung des Einstellbereiches (36) des Sitzes (2) Begrenzungsanschläge aufweist, durch die der Einstellbereich (36) auf höchstens 60°, bevorzugt höchstens 30° beschränkbar ist.

4. Bestuhlungssystem nach einem der vorhergehenden Ansprüche, **dadurch gekennzeichnet, daß** die Sitzhalterung (15) eine Federrückstellung (41) aufweist, durch die ein aus der Grundposition in eine Schwenkposition bewegter Sitz (2) in seine Grundposition zurückgedrängt wird.

5. Bestuhlungssystem nach einem der vorhergehenden Ansprüche, **dadurch gekennzeichnet, daß** die Axiallagerung des Schwenklagers (16) als achsfernes Drucklastlager (31) ausgebildet ist, das ein die Schwenkachse (A) in radialem Abstand umgebendes tribünenseitiges erstes Sitzlagerteil (29) und ein in entsprechendem radialen Abstand angeordnetes, sich auf dem ersten Lagerteil abstützendes sitzseitiges zweites Lagerteil (30) aufweist.

6. Bestuhlungssystem nach Anspruch 5, **dadurch gekennzeichnet, daß** der durch den radialen Abstand der Lagerteile (29,30) von der Drehachse (A) definierte Durchmesser (d) des achsfernen Drucklastlagers (31) mindestens einem Drittel, bevorzugt mindestens der Hälfte, besonders bevorzugt mindestens 60 % der Sitzbreite (b) entspricht.

7. Bestuhlungssystem nach einem der vorhergehenden Ansprüche, **dadurch gekennzeichnet, daß** der Sitz (2) mittels einer Arretierungseinrichtung (45) in mehreren unterschiedlichen Schwenkpositionen arretierbar ist.

8. Bestuhlungssystem nach Anspruch 7, **dadurch gekennzeichnet, daß** zwei Teile der Sitzhalterung, von denen eines an der Tribünenkonstruktion befestigt und ein zweites mit dem Sitz (2) verbunden ist, gegen die Kraft einer Feder (46) axial auseinanderziehbar sind und eines der beiden Teile (18,56) einen axial vorstehenden Vorsprung (53) und das andere Teil (17,55) mehrere in verschiedenen Umfangspositionen angeordnete zu dem Vorsprung passende, mit diesem formschlüssig zusammenwirkende Ausnehmungen (54) aufweist.

9. Bestuhlungssystem nach den Ansprüchen 5 und 8, **dadurch gekennzeichnet, daß** der Vorsprung an einem der beiden Lagerteile (30) und die Ausnehmungen an dem anderen der beiden Lagerteile (29) vorgesehen sind.

## Claims

1. Seating system for grandstands at multipurpose venues, particularly halls and stadiums with seating units (1), which have a seat (2) and a fixed seat support attached to a grandstand construction (15), whereby the seats (2) are attached to the seat mounting when in use (15) and therefore to the grandstand construction, the seat mounting (15) having a joint bearing (16) with a vertical swivel axis (A) so that the seat (2) is adjustable in different observation directions,
**characterised in that**
the seat mounting (15) to hold the stepped seats has a total height (h) in the axial direction of less than 30 cm and
the seat mounting (15) forms a closed space (42) **in that** the mounting and bearing elements are not accessible to the seat (2) user.

2. Seating system according to claim 1, **characterised in that** the seat mounting (15) on the side of the grandstand has a fixed supporting plate mountable (17) on a horizontal step area (11a) and on the side of the seat a seat bearing plate which can be rotated around the joint bearing, and
the seat bearing plate (18) is connected to a box-type attachment (19) which again is attached to the seat (2) so that it cannot be removed, whereby the seat bearing plate (18) forms the enclosed space (42) with the box-type attachment.

3. Seating system according to any one of the previous claims, **characterised in that** the seats can be brought into line with different places of action by the user himself and the seat mounting (15) has a limiting means to restrict the adjustment range (36) of the seat (2), the adjustment range (36) being limited at the most to 60°, preferably at the most to 30°.

4. Seating system according to any one of the previous claims, **characterised in that** the seating mount (15) has a spring return mechanism (41) by which a seat (2) moved from its initial position to a rotated position is forced back to its initial position.

5. Seating system according to any one of the previous claims, **characterised in that** the axial bearing of the joint bearing (16) is designed as a thrust load bearing (31) remote from the axis that has a first bearing component enclosing the rotation axis (A) in a radial clearance on the grandstand side (29) and a second bearing component on the seat side arranged in a corresponding radial clearance supported by the first bearing component (30).

6. Seating system according to claim 5, **characterised in that** the diameter (d) of the thrust load bearing (31) defined by the radial clearance of bearing components (29,30) from the rotary axis is at least a third, preferably at least a half, specifically preferred at least 60% of the seat width (b).

7. Seating system according to any one of the previous claims, **characterised in that** the seat (2) is lockable in several different swivel positions by means of a locking mechanism (45).

8. Seating system according to claim 7, **characterised in that** two parts of the seat mounting, one of which is attached to the grandstand construction and a second to the seat (2), can be axially extended against the force of a spring (46), one of the two parts (18, 56) having an axial protruding projection (53) and the other part (17, 55) having several recesses (54) arranged in different peripheral positions which fit to the projection, interacting exactly.

9. Seating system according to claims 5 and 8, **characterised in that** the projection is provided on one of the two bearing components (30) and the recesses on the other of the two bearing components (29).

## Revendications

1. Système de chaises pour tribunes de lieux de manifestations multi-fonctions, en particulier de halls et de stades avec des unités de sièges (1) qui présentent chacune un siège (2) et une fixation de siège (15) installée de façon stationnaire à une construction de tribune, les sièges (2) lorsqu'ils sont utilisés étant fixés à leurs fixations (15) et de ce fait à la construction de tribune, et la fixation de siège (15) présentant un support pivotant (16) avec un axe pivotant vertical (A), de sorte que le siège (2) peut être réglé dans diverses directions d'observation,
**caractérisé en ce que**
la fixation de siège (15) destinée à la fixation de sièges de gradins a dans le sens axial une hauteur de construction (h) de moins de 30 cm et
la fixation de siège (15) forme un espace (42) clos de telle façon que les éléments de fixation et les éléments de support ne sont pas accessibles à l'utilisateur du siégé (2).

2. Système de chaises selon la revendication 1, **caractérisé en ce que** la fixation de siège (15) présente côté tribune une plaque d'appui (17) qui peut être montée de façon stationnaire sur un degré de gradin horizontal (11a) et côté siège, une plaque porte-siège (18) pouvant pivoter autour du support pivotant et
la plaque porte-siège (18) étant reliée à un recouvrement en forme de caisson (19) et celui-ci étant relié au siège (2) de façon à ce qu'il ne puisse pas être volé, la plaque porte-siège (18) formant avec le recouvrement (19) en forme de caisson l'espace clos (42).

3. Système de chaises selon l'une ou l'autre des revendications ci-avant, **caractérisé en ce que** les sièges peuvent être orientés par l'utilisateur lui même en fonction des différents lieux de l'action et la fixation de siège (15) présente, pour la délimitation de la zone de réglage (36) du siège (2), des butées de délimitation par lesquelles la zone de réglage (36) peut être limitée au plus à 60°, de préférence à 30°.

4. Système de chaises selon l'une ou l'autre des revendications ci-avant, **caractérisé en ce que** la fixation de siège (2) présente une résilience par ressort (41) par laquelle un siège (2) amené de sa position de base dans une position de pivotement est ramené dans sa position de base.

5. Système de chaises selon l'une ou l'autre des revendications ci-avant, **caractérisé en ce que** le support axial du support de pivotement (16) est conformé comme support de charge (31) distant de l'axe, lequel présente une première pièce de support de siège (29) entourant l'axe de pivotement (A) dans un écart radial côté tribune, et, disposée dans un écart radial correspondant, une deuxième pièce de support (30) côté siège prenant appui sur la première pièce de support.

6. Système de chaises selon la revendication 5, **caractérisé en ce que** le diamètre (d) du support de charge (31) distant de l'axe, défini par l'écart radial des pièces de support (29, 30) à l'axe pivotant (A), correspond à au moins un tiers, de préférence au moins la moitié, de façon particulièrement préférentielle au moins 60 % de la largeur du siège (b).

7. Système de chaises selon l'une ou l'autre des revendications ci-avant, **caractérisé en ce que** le siège (2) peut être arrêté dans plusieurs positions de pivotement différentes au moyen d'un dispositif d'arrêt (45).

8. Système de chaises selon la revendication 7, **caractérisé en ce que** deux pièces de la fixation de siège, dont l'une est fixée à la construction de tribune, et une seconde est reliée au siège (2) peuvent être défaites l'une de l'autre dans le sens axial par la force antagoniste d'un ressort (46) et l'une des deux pièces (18, 56) présente une partie en saillie (53) dans le sens axial et l'autre pièce (17, 55) présente plusieurs cavités (54) dans différentes positions sur la circonférence en action conjointe et adaptées à la partie en saillie de façon à former corps avec celle-ci.

9. Système de chaises selon les revendications 5 et 8, **caractérisé en ce que** la partie en saillie est prévue sur l'une des deux pièces du support (30) et les cavités sur l'autre des deux pièces de support (29).
